# EUROPÄISCHE PATENTANMELDUNG

(11) **EP 0 393 257 A1**
(43) Veröffentlichungstag der Anmeldung: **24.10.1990**
(21) Anmeldenummer: 89201062.0
(22) Anmeldetag: 17.04.1989
(51) Int. Cl.: F01N 3/02, F01N 3/28

(54) **Dieselrussfilter mit zusätzlicher Einrichtung zur Reduktion von Stickoxyden und/oder Oxydation von Kohlenmonoxyd**

(71) Anmelder: Emitec Gesellschaft für Emissionstechnologie mbH, D-53797 Lohmar (DE)
(72) Erfinder: Brück, Rolf, Dipl.-Ing., D-5063 Overath (DE); Breuer, Hans-Jürgen, Dipl.-Phys., D-5063 Overath 5 (DE)
(74) Vertreter: Kahlhöfer, Hermann, Dipl.-Phys.

(57) **Zusammenfassung**

Ein sich im Betrieb durch Abbrennen des Rußes selbstreinigender Dieselrußfilter weist abwechselnd hintereinander angeordnete erste Wabenkörper (9) mit einer verhältnismäßig grobzelligen Struktur und zweite Wabenkörper (10) mit einer verhältnismäßig feinzelligen Struktur auf, so daß sich der Ruß im wesentlichen in letzteren niederschlägt. Die ersten Wabenkörper (9) entsprechen den für die Abgasentgiftung bei Ottomotoren verwendeten Katalysatoren und vermindern den Anteil an Kohlenmonoxyd und Stickoxyden im Abgas. Die durch diese exotherme Reaktion gebildete Wärme sowie ggf. eine elektrische Zusatzbeheizung der zweiten Wabenkörper (10) läßt eine Temperatur erreichen, die in Verbindung mit einer die Zündtemperatur des Rußes herabsetzenden katalytischen Beschichtung der zweiten Wabenkörper zu einer Verbrennung des Rußes führt. Zur Deckung des Sauerstoffbedarfes wird vorgewärmte Zusatzluft über besondere Kanäle (15) angesaugt. Wegen der verbesserten Wärmebilanz braucht der Dieselrußfilter nicht in Motornähe angeordnet zu werden, sondern kann in den Schalldämpfer (3-5) des Motors integriert werden. Sowohl keramische als auch metallische Wabenkörper können verwendet werden, wobei bei ersteren die katalytisch wirksame Schicht selbst als Heizleiter ausgebildet ist.

## Beschreibung

Die vorliegende Erfindung betrifft einen Dieselrußfilter, d.h. eine Einrichtung im Abgaskanal von selbstzündenden Verbrennungskraftmaschinen, die dazu geeignet ist, die Rußpartikel zurückzuhalten, die infolge unvollkommener Verbrennung des Brennstoffes im Abgas mitgeführt werden und denen gesundheitsschädliche Wirkungen zugeschrieben werden, wenn sie in die die Atmosphäre und damit in die Atemluft gelangen. Eine Herabsetzung des Rußausstoßes um etwa 2/3 kann mit wabenförmigen, meist aus einem keramischen Material hergestellten Filtern erreicht werden. Die zurückgehaltenen Rußpartikel verstopfen innerhalb einer verhältnismäßig kurzen Zeit die Kanäle in dem Wabenkörper soweit, daß infolge des dann auftretenden Druckverlustes die Leistung der Maschine herabgesetzt wird bzw. bei gleichbleibender Leistungabgabe der Kraftstoffverbrauch nennenswert erhöht wird. Die im Filter akkumulierten Rußpartikel müssen daher in regelmäßigen Zeitabständen durch Oxydation, d.h. Verbrennung wieder entfernt werden. Die Zündtemperatur des Rußes liegt dabei über der üblicherweise erreichten Abgastemperatur im Bereich von 540 °C, weshalb eine zusätzliche Wärmezufuhr erforderlich ist, um diese zu erreichen. Eine Übersicht über zu diesem Zweck vorgeschlagene Einrichtungen (z.B. Aufheizen durch einen mit dem Kraftstoff betriebenen Brenner oder durch einen aus dem Bordnetz gespeisten elektrischen Heizer) ergibt sich aus dem Artikel "Advanced Techniques for Thermal and Catalytic Diesel Particulate Trap Regeneration " von V. D. Rao u.a. in der SAE Technical Paper Series nach einem auf einem internationalen Kongress in Detroit/US anläßlich einer vom 25.2. - 1.3.1985 stattgehabten Ausstellung gehaltenen Vortrag. Danach ist zwar die elektrische Beheizung aus sicherheits- und verfahrenstechnischen Gründen vorzuziehen, wegen des schlechten Wirkungsgrades der Stromerzeugung durch den von der Maschine selbst getriebenen Generator jedoch mit einem nennenswerten Mehrverbrauch an Kraftsoff verbunden. Die erforderliche Heizleistung kann nach den dort gemachten Vorschlägen herabgesetzt werden, wenn die Zündtemperatur des Rußes durch den Zusatz von katalytisch wirkenden Substanzen im Kraftstoff herabgesetzt werden kann. Aus der DE-A 37 11 101 ist der Vorschlag bekannt, die zum Erreichen der Zündtemperatur erforderliche Wärmezufuhr aus der Oxydation weiterer, zwangsläufig im Abgas mitgeführter Stoffe, wie Kohlenmonoxyd und Kohlenwasserstoffen zu gewinnen; diese Oxydation erfolgt katalytisch an der Oberfläche von z.B. mit einer Platinbeschichtung versehenen Wabenkörpern der beschriebenen Art, wie sie auch zur Reduktion des Schadstoffanteils in den Abgasen von Ottomotoren verwendet werden. Die genannte Schrift lehrt auch, die zur Bereitstellung des für die Oxydation benötigten Sauerstoffes eingeblasene Zusatzluft vorzuwärmen, indem sie im Wärmeaustausch mit den Abgasen geführt wird.

Aufgabe der vorliegenden Erfindung ist ein Dieselrußfilter der beschriebenen Art, in dem die zurückgehaltenen Rußpartikel ggf. intermittierend auch dann oxydiert werden, wenn der Dieselmotor nur in Teillast betrieben wird, wobei die Abgastemperatur regelmäßig unterhalb der Zündtemperatur des Rußes liegt; dies auch dann, wenn dieselbe (nach dem aus der EP-A- 0 077 524 bekannten Vorschlag) auf katalytischem Wege (z.B. auch durch Kontaktierung mit einer entsprechend wirksamen Oberfläche des Filters) auf Werte um 350 °C herabgesetzt worden ist. Der Energiebedarf für eine etwa notwendig werdende Zusatzheizung soll minimiert werden und eine Ausgestaltung des Filters vorgeschlagen werden, die in besonderer Weise geeignet ist, den Ablauf der verschiedenen chemischen Prozesse zu unterstützen.

Die Lösung dieser Aufgabe erfolgt dadurch, daß der Dieselrußfilter aus mehreren im Abgaskanal abwechselnd hintereinander angeordneten ersten und zweiten mit Durchströmkanälen versehenen Wabenkörpern besteht, von denen die ersten Wabenkörper mit einer ersten Oberflächenschicht versehen sind, die in an sich bekannter Weise katalytisch die Umsetzung von Stickoxyden und Kohlenmonoxyd zu Stickstoff bzw. Kohlendioxyd bewirkt, während die zweiten Wabenkörper mit einer zweiten Oberflächenschicht versehen sind, die in an sich bekannter Weise katalytisch eine Herabsetzung der Zündtemperatur des ihr anhaftenden Rußes bewirkt. Die in den ersten Wabenkörpern ablaufenden Reaktionen sind bekanntlich exotherm, so daß die Temperatur des Abgases beim Verlassen derselben soweit erhöht ist, daß sie ausreicht, um den sich bevorzugt in den zweiten Wabenkörpern ansammelnden Ruß auf die erforderliche Zündtemperatur zu bringen, die ihrerseits durch das Vorhandensein der zweiten Beschichtung herabgesetzt ist. Bei den meisten Betriebszuständen des Dieselmotors wird so eine kontinuierliche Selbstreinigung des Filters stattfinden, wobei gleichzeitig die ebenfalls als Schadstoffe anzusehenden Stickoxyde und das Kohlenmonoxyd in unbedenkliche Verbindungen überführt werden. Die im 2. Anspruch zumindest für die zweiten Wabenkörper vorgeschlagene Kegelform verbessert nachgewiesenermaßen das Rückhaltevermögen derselben für Rußpartikel.

In die gleiche Richtung neben einer Vergleichmäßigung des Temperaturprofils wirkt die im 3. Anspruch vorgeschlagene Ausgestaltung, bei der zumindest die ersten Wabenkörper eine Form aufweisen, die eine in Stromrichtung hinter ihnen erfolgende Verwirbelung des Abgasstromes unterstützt. Dadurch, daß die Abgasströmung in Lee der ersten Wabenkörper turbulent ist, erhöht sich die Wahrscheinlichkeit, daß die Rußpartikel in den zweiten Wabenkörpern gegen die Wände desselben prallen und dort festgehalten sowie durch die katalytische Wirkung der zweiten Beschichtung in ihrer Zündtemperatur herabgesetzt werden.

Gemäß dem 4. Anspruch sind zumindest die zweiten Wabenkörper mit einer elektrischen Zusatzbeheizung versehen, um sicherzustellen, daß auch z.B. bei Leerlaufbetrieb in denselben eine für die Zündung des Rußes ausreichende Temperatur erreicht wird. Da das Abgas infolge der in den ersten Wabenkörpern stattfindenden exothermen Reaktion bereits aufgeheizt wird, braucht die elektrische Zusatzheizung nur eine geringere Temperaturspanne zu überwinden und kann dann ohne Schwierigkeiten aus dem Bordnetz eines mit dem Dieselmotor angetriebenen Fahrzeuges gespeist werden.

Als nützliche Ausgestaltung der Erfindung wird im 5. Anspruch vorgeschlagen, daß der Dieselrußfilter mit Einlaßkanälen für die Zufuhr von Zusatzluft versehen ist. Hierdurch wird sichergestellt, daß für die Oxydation der Rußpartikel ausreichender Sauerstoff zur Verfügung steht.

Die Wärmebilanz des Filters wird durch die im 6. Anspruch vorgeschlagene Ausgestaltung verbessert, in der die Einlaßkanäle für die Zuluft vor ihrem Eintritt in den Abgaskanal im Wärmeaustausch mit letzterem stehen.

Beim Betrieb des Dieselrußfilters bei extrem niedrigen Temperaturen und im niedrigen Lastbereich ist damit zu rechnen, daß auf diese Weise keine ausreichende Vorwärmung der Zusatzluft erfolgt. Dementsprechend wir im 7. Anspruch vorgeschlagenen, daß die Einlaßkanäle mit einer Zusatzheizung versehen sind.

Gemäß dem 8. Anspruch besteht diese Zusatzheizung vorzugsweise aus mindestens einem von der Zusatzluft durchströmten, elektrisch beheizten dritten Wabenkörper.

Die Zufuhr der Zusatzluft wird beim Einsatz der Dieselrußfilter in Fahrzeugen üblicherweise durch den durch die Bewegung hervorgerufenen Staudruck bewirkt. Bei Stillstand des Fahrzeuges oder aber für stationäre Anlagen wird gemäß dem 9. Anspruch vorgeschlagen, daß die Zufuhr von Zusatzluft zumindest zeitweise durch ein Gebläse unterstützt wird.

Das im 10. Anspruch vorgeschlagene Merkmal, demzufolge die Zellenzahl der ersten Wabenkörper geringer ist als diejenigen der zweiten Wabenkörper stellt sicher, daß die Abscheidung der Rußpartikel in erster Linie in letzteren erfolgt und nicht etwa zu einer Verstopfung der Kanäle bereits in den ersten Wabenkörpern fühlt. Zusätzlich wird durch dieses Merkmal die Verwirbelung des Abgasstromes unterstützt.

Im 11. Anspruch wird vorgeschlagen, die ersten und/oder zweiten und/oder dritten Wabenkörper aus einem metallischen Werkstoff herzustellen. Hierfür sind größtenteils die gleichen Gründe maßgebend, die auch die Anmelderin dazu veranlaßt haben, derartige Wabenkörper als Katalysatorträger für die Entgiftung der Abgase von Ottomotoren anzubieten, nämlich ein schnelleres Erreichen ihrer Betriebstemperatur neben einer erhöhten mechanischen Festigkeit, wie sie insbesondere für den Einsatz in Straßenfahrzeugen von Bedeutung ist. Darüberhinaus kann der metallische Wabenkörper unmittelbar vom Strom durchflossen werden und so als Heizkörper für die vorgeschlagene Zusatzheizung fungieren.

Im 12. Anspruch wird ein weiteres, die Verwirbelung des Abgasstromes unterstützendes Merkmal vorgeschlagen, nämlich daß die die Zellen voneinander trennenden Stege der 1. Wabenkörper an ihrer stromabwärts gerichteten Kante aus der Strömungsrichtung gebogen sind. Die dadurch bewirkte Erhöhung des Druckverlustes in den Wabenkörpern ist nur gering, da infolge der besseren Verwirbelung die nötige Abscheidewahrscheinlichkeit für die Rußpartikel auch schon in zweiten Wabenkörpern geringerer Länge und somit verringerten Druckverlustes erreicht wird.

Entsprechend dem 13. Anspruch können die ersten und/oder zweiten und/oder dritten Wabenkörper aus einem keramischen Werkstoff hergestellt sein, insbesondere für bei gleichbleibender Leistung betriebene, vorzugsweise stationäre Motoren.

In diesem Falle wird entsprechend der im 14. Anspruch angegebenen Ausgestaltung der Erfindung die katalytisch aktive (und metallische) Oberflächenschicht zugleich als Heizelement der Zusatzheizung verwendet.

Da der vorgeschlagene Dieselrußfilter auch bei geringeren Abgastemperaturen betrieben werden kann, ergibt sich gemäß dem 15. Anspruch auch die Möglichkeit, ihn in demjenigen Teil des Abgaskanales anzuordnen, der als Schalldämpfer ausgebildet ist. In diesem Bereich sind die Platzverhältnisse für die Unterbringung des Dieselrußfilters im allgemeinen besser als in Motornähe und die ohnehin der Dämpfung des Auspuffschalles dienenden, z.T. gegeneinander geführten Kanäle können mit den Kanälen für die Zufuhr der Zusatzluft zu einer günstigeren Konstruktion integriert werden.

Ausführungsbeispiele der Erfindung sind in der Zeichnung dargestellt, und zwar zeigt
Figur 1 einen in einem Schalldämpfer integrierten Dieselrußfilter im Längsaxialschnitt,
Figur 2 einen an anderer Stelle des Abgaskanales angeordneten Dieselrußfilter, ebenfalls im Längsaxialschnitt,
Figur 3 einen Querschnitt entsprechend der Linie III-III der Figur 2 und
Figur 4 in vergrößertem Maßstab die Einzelheit IV der Figur 3.

Durch einen Kanal 1 wird das Abgas eines hier nicht gezeigten Dieselmotors abgeführt, wobei die Strömungsrichtung der Abgase durch die Pfeile 2 angedeutet ist. In der in der Figur 1 dargestellten Ausführungsform mündet der Abgaskanal 1 in einem Schalldämpfer, der in bekannter Weise aus einer Vorkammer 3, einer Hauptkammer 4 und einer Sammelkammer 5 besteht, die durch Schallwände 6 voneinander getrennt sind und den das mehrfach in seiner Strömungsrichtung umgelenkte und über Verteileröffnungen 7 in Teilströme aufgeteilte Abgas durchströmt, bis es über Sammelöffnungen 8 in einer schließlich in der Atmosphäre mündenden Fortsetzung des Abgaskanales 1 zusammengeführt wird. Im Abgasstrom 2 angeordnet sind mehrere Wabenkörper, und zwar abwechselnd erste Wabenkörper 9 und zweite Wabenkörper 10, hier von zylindrischer, zum Teil als Ring ausgestalteter Form. Die Wabenkörper 9, 10 können aus einem keramischen Material hergestellt sein oder aber vorzugsweise aus Metallblech. In jedem Falle sind die ersten Wabenkörper 9 mit einer ersten, platin- und/oder rhodiumhaltigen Beschichtung versehen, deren katalytische Wirkung auf das Abgas dazu führt, daß das in ihm enthaltene Kohlenmonoxyd zu Kohlendioxyd oxydiert wird, während die verschiedenen Stickoxyde gespalten werden, so daß schließlich unschädliche Produkte an die Atmosphäre abgegeben werden. Es ist dem Fachmann bekannt, daß diese katalytische Reaktion nur beim Vorliegen einer bestimmten stöchiometrischen Zusammensetzung des Abgases in der gewünschten Weise abläuft; es sind daher hier ebenfalls nicht gezeigte Einrichtungen zur Regelung der Zusammensetzung des Abgases erforderlich, die jedoch nicht Gegenstand der vorliegenden Erfindung sind und als bekannt vorausgesetzt werden. Die Struktur der ersten Wabenkörper 9 ist verhältnismäßig grobzellig, so daß die im Abgas mitgeführten Rußpartikel sich in diesen nicht in nennenswerter Weise niederschlagen, zumal die darin herschende Strömung weitgehend laminar ist. Die zweiten Wabenkörper 10 weisen eine kleinzelligere Struktur auf, so daß die Rußpartikel mit hoher Wahrscheinlichkeit mit den die Zellen voneinander scheidenden Stegen 11 kollidieren und an ihnen klebenbleiben. Dieser Effekt wird noch verstärkt dadurch, daß die Stege 11 der ersten Wabenkörper 9 zumindest an ihrem in Strömungsrichtung gesehenen hinteren Ende aus der Strömungsrichtung gebogen sind und so (siehe Figur 4) die Verwirbelung fördernde Nasen 12 bilden. Dies läßt sich besonders einfach bei metallischen Wabenkörpern bewerkstelligen, die aus spiralig umeinander gewickelten, abwechselnd glatten und gewellten Blechlagen 13, 14 aufgebaut sind. Die zweiten Wabenkörper 10 sind mit einer zweiten, Silbervanadat enthaltenden Beschichtung versehen, die katalytisch dahingehend wirkt, daß der hier sich ansammelnde Ruß in seiner Zündtemperatur soweit herabgesetzt wird, daß die (durch die exotherme Reaktion in den ersten Wabenkörpern 9 erhöhte) Temperatur des Abgases ausreicht, um eine Verbrennung des Rußes einzuleiten, bevor dieser eine nennenswerte Anzahl der Zellen der zweiten Wabenkörper 10 verstopft hat. Die möglichst vollständig durchgeführte, das heißt Kohlendioxyd liefernde Verbrennung erfordert zusätzlichen Sauerstoff, der durch Luftkanäle 15 zugeführt wird. Diese Kanäle können durch geeignete Ausgestaltung ihrer in den Abgasstrom 2 ragenden Öffnungen selbstansaugend wirken, so daß auch ohne Zuhilfenahme äußerer Kräfte, z.B. des Staudruckes auf ein sich bewegendes, mit dem betreffenden Dieselmotor ausgerüstetes Fahrzeug eine ausreichende Luftzufuhr gesichert ist. Sollte die so bewirkte Sauerstoffzufuhr infolge geringer Abgasgeschwindigkeit (z.B. beim Leerlaufbetrieb des Motors) nicht ausreichen, kann, wie in der Figur 2 schematisch angedeutet, die Luftzufuhr durch ein Gebläse 16 zumindest zeitweise unterstützt werden. Da die Luftkanäle 15 im Gegenstrom zum Abgas geführt sind und mit diesem im Wärmeaustausch stehen, kann im Normalbetrieb mit einer ausreichenden Vorwärmung der Zusatzluft gerechnet werden. Unter besonderen Bedingungen, z.B. bei extrem niedrigen Umgebungstemperaturen, kann es vorteilhaft sein, im Luftkanal 15 einen dritten Wabenkörper 17 vorzusehen, der elektrisch leitend ist und durch Anschluß an eine ebenfalls nur schematisch angedeutete Stromquelle 18 als Heizkörper wirkt. Zweckmäßigerweise ist er ebenfalls wie die ersten und zweiten Wabenkörper 9, 10 spiralig aus abwechselnd glatten und gewellten Blechlagen 13, 14 aufgebaut (in der Figur 3 entgegen der Blickrichtung dargestellt). In gleicher Weise können die zweiten Wabenkörper 10 an die Stromquelle 18 angeschlossen werden und als Heizkörper wirken, wenn die Abgastemperatur trotz ihrer Steigerung durch die katalytische Reaktion in den ersten Wabenkörpern 9 und der Wirkung der zweiten Beschichtung auf den zweiten Wabenkörpern 10 nicht ausreicht, um den Ruß zu verbrennen. Werden aus keramischem Material hergestellte Wabenkörper 9, 10, 17 verwendet, so dienen zweckmäßigerweise die katalytischen Schichten, da aus Metall selbst als Heizleiter. Bei den unmittelbar als Heizleiter wirkenden metallischen Wabenkörpern versteht es sich, daß sobald erforderlich die einzelnen Blechlagen 13, 14 durch hier nicht dargestellte isolierende Schichten voneinander getrennt sind. Die zweiten Wabenkörper 10 können wie in der Figur 2 dargestellte kegelige Form haben; es hat sich gezeigt, daß diese Form die Rückhaltefähigkeit für Rußpartikel erhöht. Bei den bevorzugt vorgeschlagenen, aus aufeinandergewickelten Blechlagen 13, 14 hergestellten metallischen Wabenkörpern läßt sich diese Form unschwer herstellen, indem der Zentralbereich des Körpers nach dem Aufwickeln axial herausgedrückt wird. Zur weiteren Unterstützung der Wärmebilanz kann der Dieselrußfilter mit einer Wärmeisolierung 19 versehen sein.

## Patentansprüche

1. Dieselrußfilter, **dadurch gekenzeichnet**, daß er aus mehreren im Abgaskanal (1) abwechselnd hintereinander angeordneten ersten und zweiten mit Durchströmkanälen versehenen Wabenkörpern (9,10) besteht, von denen die ersten Wabenkörper (9) mit einer ersten Oberflächenschicht versehen sind, die in an sich bekannter Weise katalytisch die Umsetzung von Stickoxyden und Kohlenmonoxyd zu Stickstoff bzw. Kohlendioxyd bewirkt, während die zweiten Wabenkörper (10) mit einer zweiten Oberflächenschicht versehen sind, die in an sich bekannter Weise katalytisch eine Herabsetzung der Zündtemperatur des ihr anhaftenden Rußes bewirkt.

2. Dieselrußfilter nach Anspruch 1, **dadurch gekennzeichnet**, daß zumindest die zweiten Wabenkörper (10) Kegelform aufweisen.

3. Dieselrußfilter nach Anspruch 1 oder 2, **dadurch gekennzeichnet**, daß zumindest die ersten Wabenkörper (9) eine Form (12) aufweisen, die eine in Stromrichtung hinter ihnen erfolgende Verwirbelung des Abgasstromes (2) unterstützt.

4. Dieselrußfilter nach einem oder mehreren der vorhergehenden Ansprüche, **dadurch gekennzeichnet**, daß zumindest die zweiten Wabenkörper (10) mit einer elektrischen Zusatzbeheizung (18) versehen sind.

5. Dieselrußfilter nach einem oder mehreren der vorhergehenden Ansprüche, **dadurch gekennzeichnet**, daß er mit Einlaßkanälen (15) für die Zufuhr von Zusatzluft versehen ist.

6. Dieselrußfilter nach Anspruch 5, **dadurch gekennzeichnet**, daß die Einlaßkanale (15) vor ihrem Eintritt in den Abgaskanal (1) im Wärmeaustausch mit letzterem stehen.

7. Dieselrußfilter nach Anspruch 5 und/oder 6, **dadurch gekennzeichnet**, daß die Einlaßkanäle (15) mit einer Zusatzheizung (17) versehen sind.

8. Dieselrußfilter nach Anspruch 7, **dadurch gekennzeichnet**, daß die Zusatzheizung aus mindestens einem von der Zusatzluft durchströmten, elektrisch (18) beheizten dritten Wabenkörper (17) besteht.

9. Dieselrußfilter nach einem oder mehreren der Ansprüche 5 bis 8, **dadurch gekennzeichnet**, daß ein Gebläse (16) vorhanden ist, durch das die Zufuhr von Zusatzluft zumindest zeitweise unterstützt wird.

10. Dieselrußfilter nach einem oder mehreren der vorhergehenden Ansprüche, **dadurch gekennzeichnet**, daß die Zellenzahl der ersten Wabenkörper (9) geringer ist als diejenigen der zweiten Wabenkörper (10).

11. Dieselrußfilter nach einem oder mehreren der vorhergehenden Ansprüche, **dadurch gekennzeichnet**, daß die ersten (9) und/oder zweiten (10) und/oder dritten (17) Wabenkörper aus einem metallischen Werkstoff hergestellt sind.

12. Dieselrußfilter nach Anspruch 3 und 11, **dadurch gekennzeichnet**, daß die die Zellen voneinander trennenden Stege (11) der ersten Wabenkörper (9) an ihrer stromabwärts gerichteten Kante aus der Strömungsrichtung gebogen (12) sind.

13. Dieselrußfilter nach einem oder mehreren der Ansprüche 1 bis 10, **dadurch gekennzeichnet**, daß die ersten (9) und/oder zweiten (10) und/oder dritten (10) Wabenkörper aus einem keramischen Werkstoff hergestellt sind.

14. Dieselrußfilter nach Anspruch 4 und 13, **dadurch gekennzeichnet**, daß die katalytisch aktive Oberflächenschicht zugleich Heizelement der Zusatzheizung ist.

15. Dieselrußfilter nach einem oder mehreren der vorhergehenden Ansprüche, **dadurch gekennzeichnet**, daß er in demjenigen Teil des Abgaskanales (1) angeordnet ist, der als Schalldämpfer (3-5) ausgebildet ist.
